# FASCICULE DE BREVET EUROPEEN

(11) **EP 1 885 590 B1**
(45) Date de publication et mention de la délivrance du brevet: **28.10.2009**
(21) Numéro de dépôt: 05782727.1
(22) Date de dépôt: 15.09.2005
(51) Int. Cl.: B61B 12/02, B61B 10/02

(54) **SYSTEME TELESCOPIQUE PNEUMATIQUE OU HYDRAULIQUE POUR LES PYLONES ET LES GARES DES TELESIEGES, TELECABINES ET AUTRES**
PNEUMATISCHES ODER HYDRAULISCHES TELESKOPSYSTEM FÜR TÜRME UND STATIONEN VON SESSELLIFTEN, GONDELBAHNEN UND ANDERE
PNEUMATIC OR HYDRAULIC TELESCOPIC SYSTEM FOR PYLONS OR CHAIR LIFT STATIONS, GONDOLA LIFTS AND THE LIKE

(30) Priorité: 01.06.2005 PT 1004705 U
(43) Date de publication de la demande: 13.02.2008
(73) Titulaire: Américo César, Sousa Jaques, P-4740-289 Esposende (PT)
(72) Inventeur: Américo César, Sousa Jaques, P-4740-289 Esposende (PT)
(74) Mandataire: Ferreira, Maria Silvina
(86) Numéro de dépôt international: PCT/PT2005/000015
(87) Numéro de publication internationale: WO 2006/130030

(56) Documents cités:
- US-A- 5 193 463
- PATENT ABSTRACTS OF JAPAN vol. 017, no. 304 (M-1427), 10 juin 1993 (1993-06-10) & JP 05 024535 A (NIPPON CABLE CO LTD), 2 février 1993 (1993-02-02)

## Description

L'invention concerne une installation de transport aérien par câble destinée à des passagers : télésièges, télécabines et autres.

Au moment actuel, une telle installation de transport comprend au moins un câble porteur et tracteur formant une boucle entre une station de départ et une station d'arrivée, un nombre indeterminé de sièges ou cabines aptes à être attachés au dit câble de façon amovible et à une distance prédeterminée les uns des autres, un dispositif de motorisation entraînant le câble en rotation et plusieurs pylônes de support du câble le long du parcours.

Les pylônes de support comprennent généralement une semelle de béton enterrée dans le sol, une structure verticale fixée à la dite semelle de béton et une structure horizontale portant des poulies où le câble défile traînant les sièges ou cabines.

Les gares comprennent au moins un pilier en béton où le vaisseau de la gare est fixé, une roue motrice dans la gare motrice, qui est normalement la station de départ, et une roue d'inversion du sens de défilement du câble dans la gare retour, qui est normalement la station d'arrivée.

Dans l'état actuel de la technique, la dite installation de transport opère à une distance constante relativement au sol, généralement des hauteurs considérables le long de tout le parcours. Par conséquent, les jours où les vents sont forts où il y a des tempêtes, les sièges ou cabines sont plus exposés à leurs effets, ce qui réduit la sécurité des passagers.

Ces installations de transport sont en général munies d'équipements destinés à les faire arrêter lorsque la vitesse du vent dépasse 60Km/h, ce qui met en cause la sécurité des utilisateurs au moment où cela arrive. L'intervention d'équipes spécialisées devient alors nécessaire, voire indispensable, exigeant fréquemment des manoeuvres complexes et tardives. De telles situations peuvent traîner de mauvaises conséquences pour les passagers et des coûts élevés pour les entreprises qui exploitent les installations.

Une autre situation qui arrive souvent c'est quand, au début de la journée, les conditions d'un fonctionnement normal des installations ne peuvent pas être garanties. Dans ce cas les installations ne démarrent plus entraînant une conséquente perte de recettes.
Le brevet US-A-5193463 décrit une installation de remonte-pente à câble tracté, auquel les skieurs peuvent s'accrocher. Dans cette installation, la hauteur des poulies de support et d'entrainement du câbles est ajustable pour tenir compte de l'épaisseur du manteau neigeux.

L'objectif de l'invention est de résoudre les problèmes rapportés ci-dessus.

L'objet de l'invention consiste dans l'insertion de:
- un système télescopique pneumatique ou hydraulique dans les pylônes de support et dans les gares motrice et retour ;
- des détecteurs appropriés dans les sièges ou cabines.

Ce système permet d'ajuster les véhicules à plusieurs niveaux relativement au sol, étant donné que toute l'installation peut accompagner la morphologie du terrain, de façon à annuler les risques des vents forts et augmenter la sécurité des utilisateurs.

Or, si l'installation peut opérer à une distance réduite par rapport au sol, l'incidence du vent contre les sièges ou cabines diminue tandis qu'augmente la sécurité des utilisateurs.

Ce système permet aussi de rendre plus facile le sauvetage des utilisateurs en cas de nécessité, une fois que, avec le système télescopique pneumatique ou hydraulique, les véhicules peuvent être placés au niveau du sol en n'import quel point du parcours.

Un autre avantage de l'invention dérive du fait que personne ne peut actuellement garantir, au début de chaque journée, les niveaux exigibles de sécurité dans la totalité du parcours, situation qui se vérifie assez fréquemment dans les stations de ski.

Dans ce cas, l'invention permet que l'installation opère jusqu'à l'endroit où la sécurité peut être garantie, créant pour cela une plate-forme de neige et faisant descendre l'installation aux niveaux désirés.
De cette façon la perte de recettes pour l'entreprise exploitrice devient plus faible.

L'un des éléments clef de l'invention est un système télescopique pneumatique ou hydraulique qui fait bouger les pylônes de support et les gares dans les sens montant ou descendant d'après les besoins.

Pour optimiser le système télescopique pneumatique ou hydraulique et le rendre plus résistant, les cylindres qui le composent doivent être fabriqués en acier et un fuselage de protection doit envelopper le système. Ce fuselage sera obligatoirement lui-aussi télescopique pour acompagner les mouvements du système qui se trouve à son intérieur.

L'autre élément clef de l'invention sont les détecteurs à placer dans les sièges ou cabines. Chaque siège ou cabine doit porter deux détecteurs, l'un du côté gauche et l'autre du côté droit du véhicule, les deux tournés vers le sens du mouvement de l'installation. En plus l'angle de lecture des deux détecteurs doit comprendre toute la largeur des sièges ou cabines.

Ces détecteurs se destinent à analyser le niveaux du terrain le long du parcours quand l'installation opère à une distance réduite du sol, faire adapter les pylônes de support au niveau adéquat et, par conséquent, garantir que les véhicules ne se heurtent pas contre d'eventuels obstacles.

La mécanique d'interaction entre ces deux éléments (système téléscopique et détecteurs) se déroule de la façon suivante : les détecteurs détectent un obstacle, envoient l'information à la centrale et celle-ci, à son tour, actionne les pylônes de support, selon les directrices programmées, avec le câble et les véhicules qu'il supporte.

Pour une meilleure description et compréhension de l'invention se présentent les figures annexées dans lesquelles :
- la figure 1 représente le système télescopique pneumatique ou hydraulique et la mécanique de fixation au sol ;
- la figure 2 représente un pylône de support avec le système télescopique pneumatique ou hydraulique de la figure 1, la structure horizontale de support et le fuselage de protection du système ;
- la figure 3 représente le pylône de support de la figure 2 avec le fuselage de protection du système télescopique et la visualisation de son fonctionnement ;
- la figure 4 représente un détail de l'insertion et fixation du système télescopique pneumatique ou hydraulique dans les gares ;
- la figure 5 représente deux projections verticales, frontale et latérale, d'une gare motrice et l'insertion du système télescopique pneumatique ou hydraulique de la figure 4 ;
- la figure 6 représente la projection verticale latérale d'une gare retour et l'insertion du système télescopique pneumatique ou hydraulique de la figure 4 ;
- la figure 7 représente la projection verticale frontale d'un siège portant les boîtes blindées qui renferment les détecteurs :
- la figure 8 représente une projection verticale latérale d'une cabine portant la boîte blindée qui referme un détecteur ;
- la figure 9 est une représentation schématique d'une installation de transport par câble aérien : télésiège, télécabine ou autre.

La figure 1 représente la structure verticale 1 du pylône de support 10 d'une installation de transport par câble 20.

La structure verticale 1 comprend plusiers cylindres 2A à 2F à différents diamètres. Le cylindre de la base 2A présentant le plus grand diamètre est fixe, le cylindre suivant 2B a un diamètre inférieur pour pouvoir opèrer dans le cylindre de la base 2A et ainsi de suite.

La base fixe 2A de la structure verticale 1 est fixée à la semelle de béton (3) par une fixation 4 au moyen de vis.
Le système télescopique pneumatique ou hydraulique 2 reçoit à son extrémité la structure horizontale de support 8 qui, à son tour, tient les poulies 7 pour le défilement du câble 6, les sièges 17 ou les cabines 19.

La structure horizontale de support 8 est attachée au système télescopique pneumatique ou hydraulique 2 de la structure verticale 1 au moyen d'une fixation par emboîtement 9 et des vis de fixation pour augmenter la résistance.

Cette structure horizontale 8 subit une modification en ce qui concerne les poulies 7, en présentant deux rangées de poulies 7 au lieu d'une seule, une rangée supérieure et une rangée inférieure alignées pour que le câble 6 défile entre elles. De cette façon, quand il faut faire monter ou descendre les pylônes 10, le câble 6, qui défile entre les deux rangées de poulies 7, subit une certaine pression, soit par les poulies 7 inférieures, soit par les poulies 7 supérieures, accompagnant le mouvement des pylônes 10. En conséquence la probalité du câble 6 se détacher est pratiquement nulle.

Comme il a déjà été signalé précédemment, le système télescopique pneumatique ou hydraulique 2 doit être enveloppé par un fuselage 5 de protection. Ce fuselage 5, lui-aussi télescopique, sera également en acier ayant une forme cylindrique et creuse. Le cylindre 5A opère à l'extérieur de la base fixe 2A et le cylindre 5B opère à l'extérieur du cylindre 5A. Cependant le cylindre 5C opère à l'intérieur du cylindre 5B et ainsi de suite. Tout le fuselage opère dans un rail.

L'ensemble de l'installation de transport 20 doit fonctionner en bloc, comme un tout, soit dans le sens montant soit dans le sens descendent ou avec la flexibilité que la tension du câble 6 lui permet.

La tension du câble 6 peut être compensée avec l'insertion du système télescopique pneumatique ou hydraulique 2 dans les gares 14,16, bien que d'autres méthodes de compensation puissent être appliquées.

Dans les gares 14,16 le système télescopique pneumatique ou hydraulique 2 est fixé entre le pilier ou les piliers de béton 11 et la structure 12 qui supporte le vaisseau 15 de la gare 14, 16 au moyen d'une fixation em U et des vis 13 avec les dimensions exigées par la structure. Il est attaché à la partie supérieure du pilier de béton 11 par le même procédé technique utilisé pour la fixation du système télescopique pneumatique ou hydraulique 2 à la semelle de béton 3.

Dans ce cas le système télescopique pneumatique ou hydraulique 2 n'a pas besoin de dimensions comme celles qu'il a dans les pylônes de support 10, une fois que la fonction du système télescopique 2 dans les gares 14,16 est de compenser la tension du câble 6 en les faisant monter ou descendre selon les besoins. Le système télescopique pneumatique ou hydraulique 2 est toujours inséré entre le pilier de béton 11 et le vaisseau 15 de la gare, indépendemment du type de gare 14,16.

Les détecteurs 18 sont appliqués dans les sièges 17 ou cabines 19 dans une boîte blindée pour les protéger. Deux détecteurs 18 doivent être appliqués en chaque véhicule 17,19, l'un du côté gauche et l'autre du côté droit du véhicule, les deux tournés vers le sens du mouvement. L'angle de lecture des détecteurs doit comprendre toute la largeur des sièges 17 ou cabines 19.

## Revendications

1. Installation de transport (20) aérien par câble destinée à des passagers, avec des véhicules de type télésièges ou télécabines, comprenant
- au moins un câble (6) porteur et tracteur formant une boucle entre une gare de départ (14) et une gare d'arrivée (16) ;
- une pluralité de véhicules (17, 19) attachés au dit câble (6) à une distance prédéfinie entre eux ;
- un dispositif de motorisation entraînant le câble (6) en rotation et plusieurs pylônes de support (10) du câble (6) le long du parcours ;
**caractérisée par** un système télescopique (2) pneumatique ou hydraulique permettant d'ajuster la distance des véhicules relativement au sol, le système télescopique comprenant des cylindres concentriques à plusieurs diamètres (2A à 2F) placés dans les pylônes de support (10) , la gare de départ (14) et la gare d'arrivée (16) et, des détecteurs (18) dans les véhicules (17, 19) qui analysent le profil du terrain pour éviter que ceux-ci ne heurtent des obstacles.

2. Installation de transport aérien par câble selon la revendication 1, **caractérisée en ce que** le système télescopique (2) dans les pylônes de support (10) est pourvu d'un fuselage de protection cylindrique, creux et lui-aussi télescopique, lequel reçoit à son extrémité supérieure une structure horizontale (8) de support à deux rangées de poulies (7) et un câble (6) qui passe entre les dites rangées de poulies (7) de façon à prendre le câble entre elles et ne pas permettre qu'il se détache quand les pylônes de support (10) se mettent en mouvement montant ou descendant.

3. Installation de transport aérien par câble selon les revendications 1 et 2, **caractérisée en ce** le cylindre de la base (2A) du système télescopique (2) est immobile et fixé à une semelle de béton (3) par des vis (4) de fixation et la structure horizontale de support (8) est fixée au système télescopique (2) par emboîtement (9) associé à des vis de fixation pour augmenter la résistance.

4. Installation de transport aérien par câble selon la revendication 1, **caractérisée en ce que** dans les gares de départ (14) et d'arrivée (16) le système télescopique (2) est placé entre un ou des piliers de béton (11) et la structure (12) qui supporte le vaisseau (15) de la gare (14,16), et est fixé à la dite structure (12) par une fixation en U et des vis (13) de dimensions adaptées à la structure.

5. Installation de transport aérien par câble selon les revendications 3 et 4, **caractérisée en ce que** le système télescopique est fixé à l'extrémité supérieure du pilier de béton (11) suivant le même procédé technique qui fixe le système télescopique (2) à la dite semelle de béton (3).

6. Installation de transport aérien par câble selon la revendication 1, **caractérisée en ce qu'**elle comprend un système télescopique (2) inséré dans les pylônes de support (10) et dans les gares de départ (14) et d'arrivée (16) ayant la fonction de faire monter et descendre les pylônes de support (10) selon les besoins .

7. Installation de transport aérien par câble selon la revendication 1, **caractérisée en ce qu'**elle comprend des détecteurs (18) appliqués dans les véhicules (17, 19), dont la fonction est de détecter le profil du terrain et d'éventuels obstacles le long du parcours quand l'installation marche à bas niveau, et d'ajuster les pylônes de support (10) au niveau requis.

8. Installation de transport aérien par câble selon la revendication 1, **caractérisée en ce que** deux détecteurs (18) sont appliqués dans chacun des véhicules (17,19), l'un du côté gauche et l'autre du côté droit, les deux tournés vers le sens du mouvement des véhicules (17,19).

9. Installation de transport aérien par câble selon les revendications 1 et 8, **caractérisée en ce que** l'angle de lecture des détecteurs (18) comprend toute la largeur des véhicules (17,19).

10. Installation de transport aérien par câble selon les revendications 1 à 9, **caractérisée en ce que,** lorsqu'ils détectent un obstacle, les détecteurs (18) envoient l'information à une centrale, qui à son tour actionne les pylônes de support (10) et les ajuste, avec le câble (6) et les véhicules (17,19) qu'ils supportent, selon des directrices programmées.

## Claims

1. Aerial cable transport installation (20) for passengers, with chairlifts and gondola lifts type vehicles, comprising
- at least one carrier and tractor cable (6), forming a ring between a departure station (14) and an arrival station (16);
- a plurality of vehicles (17, 19) attached to said cable (6) with a predefined distance between them;
- a driving device to bring the cable (6) into a rotating movement and several cable support towers (10) for the cable (6) along the course;
wherein a pneumatic or hydraulic telescopic system (2) allows the distance from the vehicles to the ground to be adjusted, said telescopic system consisting of concentric cylinders with different diameters (2A to 2F), located in the support towers (10), in the departure station (14) and in the arrival station (16), and sensors (18) in said vehicles (17, 19) for detection of ground contour, so avoiding any collision of said vehicles with obstacles.

2. Aerial cable transport installation according to claim 1, wherein said telescopic system (2) in the support towers (10) is provided with a hollow, telescopic, cylindrical, protective fuselage, which receives on its upper end a horizontal support structure (8) with two rows of pulleys (7) and a cable (6) which runs through said rows of pulleys (7), in order to hold the cable among them and not allowing it to be released, when an ascending or descending movement of the support towers (10) takes place.

3. Aerial cable transport installation according to claims 1 and 2, wherein the telescopic system (2) base cylinder (2A) is static and attached to a concrete foundation (3) with fastening screws (4) and the horizontal support structure (8) is attached to the telescopic system (2) by fitting into each other (9), together with fastening screws to provide increased resistance.

4. Aerial cable transport installation according to claim 1, wherein both in the departure station (14) and in the arrival station (16) the telescopic system (2) is located between the concrete pillar or pillars (11) and the structure (12), supporting the station (14, 16) nave (15), and is attached to said structure (12) through an U-form fastening part and screws (13) with the suitable size fitting the structure.

5. Aerial cable transport installation according to claims 3 and 4, wherein the telescopic system is attached to the concrete pillar (11) upper end according to the same technical procedure as it is used to attach the telescopic system (2) to said concrete foundation (3).

6. Aerial cable transport installation according to claim 1, wherein said installation comprises a telescopic system (2), inserted in the support towers (10) and in the departure (14) and arrival (16) stations, in order to raise or lower the support towers (10) according to the needs.

7. Aerial cable transport installation according to claim 1, comprising sensors (18) located at the vehicles (17, 19), whose function is to sense the ground contour and detect eventual obstacles along the course, when the installation is operated at a low level, and to adjust the support towers (10) at the adequate level.

8. Aerial cable transport installation according to claim 1, wherein two sensors are applied to each vehicle (17, 19), one on the left side and the other on the right side, facing towards the displacement direction of said vehicles (17, 19).

9. Aerial cable transport installation according to claims 1 and 8, wherein the scanning angle of the sensors (18) encloses the whole width of the vehicles (17, 19).

10. Aerial cable transport installation according to claims 1 to 9, wherein, upon detection of any obstacle, the sensors (18) send an information to a central unity, which in turn activates the support towers (10) and adjusts them, together with the cable (6) and the vehicles (17, 19) they support, according to programmed orders.

## Patentansprüche

1. Hochkabeltransportanlage (20) fur Passagieren, mit Sessellifte oder Gondelbahnen ähnlichen Vehikeln, umfassend
- mindestens einen Trag- und Zugkabel (6), das einen Ring zwischen einen Abfahrt- (14) und einen Ankunftbahnsteig (16) bildet;
- mehrere an den obengenannte Kabel (6) befestigten Vehikeln (17, 19), mit einem vorbestimmten Abstand dazwischen;
- eine motorisierte Antriebvorrichtung um das Kabel (6) in Kreisbewegung zu bringen, und mehrere Tragtürme (10) die das Kabel (6) während der gesamten Strecke halten;
**dadurch gekennzeichnet, daß** ein teleskopisches System (2) der Abstand zwischen den Vehikeln und den Grund einstellen erlaubt, welches mehreren konzentrische Zylindern (2A bis 2F) mit unterschiedlichen Durchmessern umfaßt, die an den Tragtürme (10) und an den Abfahrt- (14) und Ankünftbahnsteigen (16) einngebracht sind, und über Detektoren (18) an den Vehikeln (17, 19) vefügen, die das Relief des Grundes bestimmen, um der Zusammenstoßen der Vehikeln (17, 19) mit Hindernissen zu vermeiden.

2. Hochkabeltransportanlage nach Anspruch 1, **dadurch gekennzeichnet, daß** das teleskopisches System (2) an den Tragtürme (10) mit einem zylindrischen hohlen teleskopisch schützenden Rumpf ausgerüstet ist, welcher in seinem höher Ende eine horizontal stützende Struktur (8) mit zwei Reihen Rolle (7) und einem Kabel (6), das zwischen die Rolle (7) durchläuft, **dadurch** aufnimmt, daß das Kabel (6) dazwischen befestigen wird und kann nicht los werden wenn die Tragtürme (10) in aufsteigender und absteigender Bewegung gebracht werden.

3. Hochkabeltransportanlage nach Ansprüche 1 und 2, **dadurch gekennzeichnet, daß** der Zylinder der Basis (2A) des teleskopisches System (2) unbeweglich und an einer Betonunterlage (3) mittels Befestigungsschrauben (4) befestig ist, und die horizontale stützende Struktur (8) ist an dem teleskopischen System (2) durch eine einfügende Fixierung (9) und mit Befestigungsschrauben befestigt, um die Festigkeit zu erhöhen.

4. Hochkabeltransportanlage nach Anspruch 1, **dadurch gekennzeichnet, daß** in den Abfahrt- (14) und Ankünftbahnsteigen (16) das teleskopisches System (2) zwischen der oder den Betonstützen (11) und die Struktur (12) die das Schiff (15) des Bahnsteigs (14, 16) stutzt, eingefügt wird, und das System (2) an der genannten Struktur (12) durch eine U-förmige Fixierung und mit dazu passenden Befestigungsschrauben (13) befestigt wird.

5. Hochkabeltransportanlage nach Ansprüche 3 und 4, **dadurch gekennzeichnet, daß** das teleskopische System (2) an der oberen Lage der Betonstütze (11) und an der Betonunterlage (3) mittels demselben teschiscen Mettode befestigt wird.

6. Hochkabeltransportanlage nach Anspruch 1, **dadurch gekennzeichnet, daß** sie eine teleskopisches System (2) in den Tragtürme (10) und in den Abfahrt- (14) und Ankünftbahnsteigen (16) eingefügtes umfaßt, um die Tragtürme (10) hoch und runter, sofern notwendig, in Bewegung bringen.

7. Hochkabeltransportanlage nach Anspruch 1, **dadurch gekennzeichnet, daß** sie Detektoren (18) umfaßt, die an den Vehikeln (17, 19) eingebracht sind, die das Relief des Grundes oder eventuelle Hindernissen während der gesamten Strecke und wenn die Installation auf eine niedrige Höhe funktioniert, feststellen, und die Tragtürmn (10) auf die erforderliche Höhe anpassen.

8. Hochkabeltransportanlage nach Anspruch 1, **dadurch gekennzeichnet, daß** zwei Detektoren (18) auf jeden Vehikel (17, 19), der ein an der linken Seite und der andere an der rechten Seite, beide die Richtung der Bewegung zugewandt, eingebracht werden.

9. Hochkabeltransportanlage nach Ansprüche 1 und 8, **dadurch gekennzeichnet, daß** der Leserwinkel der Detektoren (18) die gesamte Breite der Vehikeln (17, 19) umfaßt.

10. Hochkabeltransportanlage nach Ansprüche 1 bis 9, **dadurch gekennzeichnet, daß** die Detektoren (18), bei der Erfassung eines Hindernissen, eine Information an eine Zentrale senden und diese die Tragtürme (10) wiederum in Bewegung setzt, und die Tragtürmen (10) mit dem Kabel (6) und die von ihm getragenen Vehikeln (17, 19) gemäß programmierte Richtlinie anpasst.
